# FASCICULE DE BREVET EUROPEEN

(11) **EP 0 688 420 B1**
(45) Date de publication et mention de la délivrance du brevet: **11.06.1997**
(21) Numéro de dépôt: 94912103.2
(22) Date de dépôt: 16.03.1994
(51) Int. Cl.: F26B 11/04

(54) **FOUR POUR LE TRAITEMENT DE LA MATIERE ORGANIQUE ET INORGANIQUE ET LE PROCEDE RESPECTIF**
OFEN FÜR DIE BEHANDLUNG VON ORGANISCHEM UND ANORGANISCHEM MATERIAL UND DAS ENTSPRECHENDE VERFAHREN
FURNACE FOR PROCESSING ORGANIC AND INORGANIC MATERIAL AND A METHOD THEREFOR

(30) Priorité: 17.03.1993 PT 10122993
(43) Date de publication de la demande: 27.12.1995
(73) Titulaire: Teles de Menezes Junior, Antonio, 4200 Porto (PT)
(72) Inventeur: Teles de Menezes Junior, Antonio, 4200 Porto (PT)
(74) Mandataire: Pelayo de Sousa Henriques, Rui
(86) Numéro de dépôt international: PT9400002
(87) Numéro de publication internationale: WO9421977

(56) Documents cités:
- WO-A-87/03672
- AT-A- 345 749
- DE-C- 512 708
- FR-A- 665 519
- FR-A- 804 131
- FR-A- 2 354 523
- US-A- 1 715 729
- US-A- 1 992 520
- US-A- 3 371 426

## Description

L'invention se rapporte à un four pour le traitement la matière organique et inorganique conformément, au préambule de la revendication 1, ainsi qu'à un procédé d'exploitation du four selon la revendication 1. Un tel four est connu, par exemple, du document US-A-1 992 520.

### Domaine technique.

Le four ici présenté est destiné au traitement et profit des résidus de la matière organique et inorganique. Ainsi, il vise particulièrement le traitement et le profit des résidus des industries alimentaires - telles que restes de poisson, bagasse d'olives, sang des animaux, des os, graisse fondue des animaux ruminants, graisses des carcasses des animaux en mauvaise état de conservation, quand elles ne peuvent pas faire partie de la chaîne de distribution alimentaire - et encore pour le traitement et le profit de la matière inorganique ou des mélanges de cette matière avec de la matière organique, comme, par exemple, vases qui résultent de la filtration de la bière ou des boues avec de la scorie, lesquelles résultent de la fusion des métaux. En effet, le présent four ne se limite pas à traiter les déchets, dans la perspective de les transformer en matériaux inertes, mais il permet, en outre, d'obtenir des matériaux profitables. Par exemple, dans le cas des matériels organiques, il permet d'obtenir des matériaux riches en protéines qui peuvent être utilisés dans les industries des rations pour les animaux ainsi que dans les industries des engrais.

Dans une époque où des problèmes comme le profit des résidus de l'activité industrielle et des dégâts de la pêche, des abattoirs, des boucheries, et des autres industries ont une très grande importance - que ce soit d'un point de vue économique ou que ce soit d'un point de vue écologique, une fois que généralement pour éliminer ces résidus on les décharge dans l'ambiant sans avoir quelque type de traitement - l'activité humaine se développe de plus en plus dans le sens de faire face à ce problème.

Le solliciteur du présent brevet d'invention fait attention, depuis toujours, à la nécessité de conjuguer l'activité industrielle avec la conservation de l'ambiant, dont il a conçu et développé l'invention ici présentée qui a comme objectif profiter les matériaux les plus riches, lesquels, d'une façon paradoxal sont habituellement gaspillés et constituent aussi une fort agression pour l'ambiant quand ils sont retirés des industries, des marchés où l'on vendent le poisson, des boucheries et des abattoirs sans les traitements convenables.

### Technique antérieur

Les fours déjà existantes de traitement des résidus organiques utilisent des méthodes dans lesquels le vapeur d'eau est usé pour le traitement des mêmes résidus, pour permettre l'extraction des substances onctueuses, ce qui présente l'inconvenant énergétique de dépenser une considérable quantité d'énergie pour faire l'évaporation de l'eau, et aussi pour retirer l'eau des résidus, laquelle provient de la condensation de ce même vapeur, avec l'humidité inhérente à ces résidus.

En outre, le vapeur d'eau qui n'a été pas condensé doit être traité plus tard de façon qu'on puisse lui retirer ses odeurs et lui séparer les vapeurs des graisses qui se forment pendant le temps de traitement.

En ce qui concerne les matières inorganiques, il est conçu le four décrit au document US-A-1 992 520. Ce four comprenne un tambour rotatif avec la configuration d'un cylindre circulaire, où il y a, prés des couvercles qui constituent ses extrémités, des trous et a l'intérieur de ce tambour, positionné de façon excentrique, un axe motorisé et doté des bras que servent à répandre et à pousser la matière à l'extérieur du tambour, qui peut tourner indépendamment du tambour.

Les trous servent a l'entrée d'un flux de l'air à l'intérieur du tambour et les trous servent a la sortie de ce flux. Ceci implique que la matière ne peut pas être séchée au delà de 24% car d'autre façon ses particules risquent d'être entraînées par le flux d'air.

D'outre coté la friction entre les couvercles et les "flanges", respectivement, augmentée encore par l'effet de la pression du flux de l'air sur les couvercles, pose des problèmes de destruction des couvercles et des "flanges" et d'augmentation de la consommation de l'énergie motrice.

### Exposé de l'invention

Le four en question, lequel fonctionne sans utiliser l'injection de vapeur parce qu'il travaille à sec, est composé essentiellement par une carcasse enveloppante, à l'intérieur de laquelle tourne lentement un tambour qui enferme le produit qu'on veut traiter et enveloppe un axe doté de plusieurs lames. Ce four est caractérisé en ce que les lames ont simultanément la fonction de couper et d'empêcher la sortie du matériel du tambour et elles s'étendent sur le diamètre du tambour, l'axe motorisé est coaxial avec le tambour et les couvercles sont attachées au tambour par quelques points qui provoquent de petites interruptions des ouvertures, les ouvertures étant alignées verticalement avec les entrées des deux tubes de recueillement de la partie liquide de la matière à transformer. Les ouvertures se caractérisent par le fait de consister en espaces libres laissés entre les couvercles et les respectives pôles du tambour.

En outre, il y a encore une grattoir liant les extrémités des lames qui a la fonction d'éviter une collage de la matière en transformation à la superficie intérieure du tambour pendant son traitement. Malgré ce même axe coincider avec l'axe du tambour il n'est pas solidaire avec lui, mais il tourne quand même.

Les avantages du four ici présenté résident dans le fait qu'il n'y a pas d'injection de vapeur sur la matière qu'on veut transformer et conséquemment dans le fait qu'on évite une dépense énergétique inhérent à la production de vapeur, donnant la possibilité d'user des matériaux moins résistantes à la chaleur et à l'humidité (et logiquement moins chers), une fois qu'il aura moins vapeur dans la transformation, vu que dans ce cas le vapeur qui existe à l'intérieur de la chambre sera exclusivement le vapeur qui résulte de l'évaporation d'une part de l'humidité des produits en transformation.

### Description sommaire des dessins

Le dessin annexé est présenté comme un exemple et pas avec un objectif limitatif, il montre la meilleure manière de réaliser la présente invention, où le tambour (A) et le axe (B) sont actionnés respectivement par les moto-réducteurs (C) et (D) et par des pairs d'engrenages (E), où l'axe est soutenu sur des roulements (F), lesquels sont à l'intérieur des deux manches (G) des couvercles (H) du tambour déjà cité.

On peut voir aussi dans ce dessin les paillettes (I), les lames de coupe (J), solidaires avec l'axe déjà cité, la grattoir (L), les chaudières (M), les résistances, les tubes de chaudement, ou les brûleurs (N), le corps biparti du four (O), la sortie des liquides (P), et la sortie des gaz (Q) dans un filtre de nettoyage, lequel fonctionne, par exemple, par un procédé humide.

### Meilleur manière de réaliser l'invention

Le tambour cylindrique (A) déjà cité a des ouvertures circulaires près des couvercles (H) qui existent dans ses extrémités - lesquelles sont attachées au tambour déjà rapporté par quelques points qui provoquent petites interruptions dans les ouvertures déjà citées - ces mêmes ouvertures sont alignées verticalement avec les entrées des deux tubes (M) de recueille de la partie liquide (aqueuse et onctueuse) de la matière à transformer.

Pour le chargement du four il faut élever la partie supérieure de la carcasse (O) et retirer le tambour (A), lequel est chargé à l'extérieur du four, soit il par le milieu d'une de ces extrémités (H), soit il par le milieu d'une fenêtre avec une couvercle dans sa superficie cylindrique, laquelle par une question de simplification n'est pas présentée dans le dessin.

Le four, pendant son fonctionnement, a deux phases distinctes.

Dans la première phase, le tambour (A), après être chargé avec le produit qu'on veut transformer, tourne lentement, de façon qu'il agite légèrement le produit déjà rapporté, en même temps qu'il est chauffé, pour permettre la libération de sa partie liquide (soit elle aqueuse, soit elle onctueuse) que, par gravité, tombe dans une tubage (M) de recueille des liquides par le milieu des ouvertures qui existent dans le tambour.

Pendant cette phase, l'axe (B) intérieur ne bouge pas, la grattoir (L) est dans la position la plus élevée, et il sert seulement pour aider à promouvoir le mouvement de la matière qui heurte contre ces lames (J), lesquelles sont également arrêtées, et aussi pour gratter l'intérieur du tambour (A) de façon qu'on puisse enlever le produit qui se coule dans son intérieur au fur et à mesure qu'il sèche.

La deuxième phase commence au moment ou le liquide cesse de tomber par les ouvertures. Alors, l'axe intérieur (B), bien comme les lames respectives et la grattoir (L), entrent en mouvement et tournent avec une vélocité élevée de façon qu'il agite fortement le produit qui existe dans le tambour - lequel, dans cette phase, est déjà dans une forme pâteuse - avec l'objectif de promouvoir la séparation de l'humidité que ce produit a encore, soit par l'action de coupe des lames (J), soit par la force centrifuge exercée sur le produit à sécher, spécialement dû à l'action de traînement accompli par la grattoir (L) que, pour ne projeter pas le produit déjà cité en dehors du tambour, par le milieu des ouvertures, a une extension plus petite que le tambour de façon qu'il n'ait aucune action dans la zone des ouvertures déjà citées.

Pendant cette phase, le tambour (A) maintient son mouvement de rotation pour permettre non seulement un chaudement uniforme du produit qui est dans son intérieur, mais aussi que le produit soit complètement remué, sans provoquer une accumulation dans cette même zone du tambour et conséquemment pour éviter que le produit glisse par les ouvertures de ce même tambour.

Ainsi, ce mouvement de rotation lent permet aussi de nettoyer les ouvertures dans la proximité desquels le produit s'est accumulé, nommément dans le bord des couvercles (H) latéraux du tambour, une fois que dans le côté supérieur du tambour (A) déjà rapporté il y a deux paillettes (I), une dans chaque trait, lesquelles nettoient le produit y existante, au fur et à mesure que ce produit, en accompagnant le mouvement du tambour (A), heurte les paillettes déjà rapportés, lesquelles décollent et déplacent le produit des murs des couvercles (H) du tambour, après ce qu'il tombe une autre fois dans l'intérieur du tambour.

L'action des paillettes (I) est encore renforcée parce que le produit attaché aux mêmes paillettes est décollé chaque fois qu'un des points d'union du tambour au couvercle respectif heurte la paillette, laquelle se courbe quand il passe, après ce qu'elle, dû à sa composition élastique, retourne brusquement à sa position initial et elle est libéré du matériel qui peut être attaché, lequel tombe dans intérieur du tambour.

D'autre côté, il y a une passage toujours ouverte dans chaque ouverture, par action de la paillette respective, et le vapeur produit dans la phase final de séchage du produit sorte librement du tambour (A) par ces passages, dont il n'y a pas le risque d'augmentation de pression à l'intérieur du tambour, ce que pourrait avoir des inconvenants non seulement au niveau de la sécurité de l'équipement, mais aussi au niveau énergétique, une fois que si la pression augmente, la température d'évaporation augmentera aussi, ce qui origine un plus grand dépense d'énergie pour retirer l'humidité du produit.

En ce qui concerne la transformation des os la deuxième phase n'est pas nécessaire - une fois que comme ils sont durs ils n'ont pas la tendance de s'attacher aux murs du tambour et son poids et suffisant pour qu'ils soient agités convenablement et puissent se libérer de l'eau et de la graisse - dont ils ne finissent pas en poudre comme les autres produits, c'est à dire ceux qui initialement sont présentés dans un état pâteux ou coagulé.

Une autre façon consiste dans un four dans lequel le tambour (A) est ouvert dans le côté supérieur, ce même tambour a une coupe transversal avec la forme d'un "U" ce qui ne permet qu'il tourne, par contre il exécute un mouvement rotatif alterné, avec une amplitude angulaire suffisamment petite pour que son contenu ne soit pas déchargé.

Dans ce cas, le chargement du tambour est réalisé directement, sans qu'il soit retiré du four, et le déchargement est fait par le fond du four - par exemple par le milieu d'un tapis qui roule - en tournant le tambour de 180º, ce qui provoque la décharge de son contenu, fait par lequel chaudement est latéral et non par le fond comme dans le mode d'exécution antérieurement décrit.

L'avantage de cette manière c'est qu'elle donne la possibilité de se faire automatiquement le chargement et déchargement du four.

## Revendications

1. Four pour le traitement de matière organique et inorganique comprenant un tambour rotatif (A) avec la configuration d'un cylindre circulaire avec deux couvercles (H) dans ses extrémités et à l'intérieur du tambour un axe motorisé (B), doté de lames (J) qui peuvent tourner indépendamment du tambour, caractérisé en ce que les lames (J) ont simultanément la fonction de couper et d'empêcher la sortie de la matière du tambour et elles s'étendent sur le diamètre du tambour (A), l'axe motorisé est coaxial avec le tambour et les couvercles (H) sont attachés au tambour par quelques points qui provoquent de petites interruptions des ouvertures, les ouvertures étant alignées verticalement avec les entrées de deux tubes (M) de recueillement de la partie liquide de la matière à transformer.

2. Four suivant la revendication 1, caractérisé en ce que quelques des lames (J) de l'axe sont reliées entre elles par un grattoir (L) qui nettoie la superficie interne du tambour (A).

3. Four suivant la revendication 1, caractérisé par deux paillettes (I) d'un matériel élastique situées dans la zone supérieure des ouvertures du tambour (A), deux tubes (M) de recueil du liquide alignés verticalement avec les ouvertures déjà citées, lesquels sont placés sous le tambour (A), et une sortie (Q) pour l'évacuation des gaz et la vapeur du four.

4. Four suivant les revendications antérieures caractérisé en ce qu'il comprend, en plus d'un tambour (A) fermé, un tambour ouvert selon une génératrice doté d'un mouvement de rotation oscillant avec un angle inférieur à 180º.

5. Procédé d'exploitation du four suivant la revendication 1, caractérisé par sa réalisation à sec, c'est-à-dire, sans ajouter de vapeur qui ne soit pas ce qui résulte des produits qu'on veut traiter, et par le fait que la séchage a lieu en même temps que les produits sont agités, initialement doucement et postérieurement - à l'exception du cas où les produits sont durs - avec violence.

## Patentansprüche

1. Ofen zur Verarbeitung von organischen und nicht organischen Materiallenbestehend aus einer Drehtrommel (A) in Form eines runden Zylinders, mit zwei Verschlußdeckeln (H) an jedem Ende und, im Inneren der Trommel mit einer motorangetriebenen Welle (B) mit Klingen (J), die sich unabhängig von der Trommel drehen können. Der Ofen kennzeichnet sich dadurch, daß die Klingen (J) über den gesamten Durchmesser der Trommel (A) angebracht sind und gleichzeitig die Funktion, das Material zu zerschneiden und den Austritt des Materials aus der Trommel (A) zu verhindern, erfüllen. Welterhin kennzeichnet sich der Ofen dadurch daß die motorangetriebene Welle (B) über die gleiche Achse der Trommel verfügt und die Verschlußdeckel (H) mit der Trommel an einigen Punkten verbunden sind, wodurch kleine Unterbrechungen der Öffnungen entstehen. Die Öffnungen befinden sich vertikal auf gleicher Höhe mit den Öffnungen der beiden Rohre (M), die zum Abzug des flüssigen Anteils des sich in der Verarbeitung befindlichen Materials dienen.

2. Ofen gemäß dem ersten Antrag, der sich dadurch kennzeichnet, daß einige der Klingen (J) der Welle mit einander durch einen Schaber (L) verbunden sind, der die innere Oberfläche der Trommel (A) reinigt.

3. Ofen gemäß dem ersten Antrag, der sich dadurch kennzeichnet, daß er mit zwei Klingen (I) aus elastischem Material ausgestattet ist, die an dem oberen Teil der Öffnungen der Trommel (A) angebracht sind. Weiterhin kennzeichnet sich der Ofen dadurch, daß er über zwei Rohre (M) zum Abzug von Flüssigkeit verfügt, die sich vertikal auf gleicher Höhe mit den vergenannten Öffnungen angebracht sind, welche sich wiederum im unteren Berelch der Trommel (A) befinden. Außerdem kennzeichnet sich der Ofen dadurch daß er über einen Ausgang (Q) für den Abzug von Gasen und Dämpfen aus der Trommel verfügt.

4. Ofen gemäß den vorherigen Anträgen, der sich dadurch kennzeichnet, daß seine Trommel, mittels einer Generatrix, die rüttelnde Drehbewegungen in einem Winkel von weniger als 180° erzeugt, offen ist.

5. Die Nutzungsmethode des Ofens gemäß Antrag 1, kennzeichnet sich durch eine Trockenausführung, das heißt durch eine Abwicklung ohne Dampfzusatz, mit Ausnahme der Dämpfe, die von den zu verarbeitenden Produkten abgeschieden werden. Weiterhin kennzeichnet sich die Methode dadurch, daß die Trocknung gleichzeitig mit der Vermischung der Produkte vorgenommen wird. Anfänglich geschieht dies langsam und danach - außer wenn es sich um harte Produkte handelt - mit großer Geschwindigkeit.

## Claims

1. Furnace for processing organic and inorganic material, comprising a revolving drum (A) with the configuration of a circular cylinder with two covers (H) in its hedges and inside the drum a motorised shaft (B), having blades (J) that can rotate independently from the drum, characterised by the blades (J) extending themselves along the diameter of the drum (A) and having simultaneously the function of cutting and of stopping the matter from exiting the drum (A), the motorised shaft (B) having the same axis as the drum and the covers (H) being attached to the drum by some points that originate small interruptions in the openings, these being vertically aligned with the entrances of the two tubes (M) for gathering the liquid part of the matter to transform.

2. Furnace according to the first claim, characterised by some of the blades (J) of the shaft being interconnected by means of a scratcher (L) that cleans the internal surface of the drum (A).

3. Furnace according to the first claim, characterised by having two vanes (I) of an elastic material placed in the upper zone of the openings of the drum (A), by having two tubes (M) for gathering the liquid, vertically aligned with the mentioned openings, which are placed under the drum (A), and by having an exit (Q) for the evacuation of the gas and of the steam of the furnace.

4. Furnace according to the previous claims, characterised by having an open drum,according to a generatrix,that has a rotation movement oscillating in an angle lower than 180°.

5. Method of exploitation of the furnace according to claim 1, characterised by a dry execution, that is, without adding steam, except for the one that results from the products under treatment, and by the fact that the drying occurs at the same time as the products are shaken, initially slowly and afterwards - with the exception of hard products - with violence.
